# EUROPÄISCHE PATENTANMELDUNG

(11) **EP 4 656 853 A1**
(43) Veröffentlichungstag der Anmeldung: **03.12.2025**
(21) Anmeldenummer: 25178289.2
(22) Anmeldetag: 22.05.2025
(51) Int. Cl.: F01N 3/20, F01N 11/00

(54) **VERFAHREN ZUR ONBOARD-ÜBERWACHUNG VON EMISSIONEN IN EINEM NUTZFAHRZEUG**

(30) Priorität: 28.05.2024 DE 102024114884
(71) Anmelder: Daimler Truck AG, 70771 Leinfelden-Echterdingen (DE)
(72) Erfinder: Foelser, Alexander, Leinfelden-Echterdingen (DE); Klettmann, Nico, Leinfelden-Echterdingen (DE)

(57) **Zusammenfassung**

Die Erfindung betrifft ein Verfahren zur Onboard-Überwachung von Emissionen in einem Nutzfahrzeug, wobei das Verfahren in einer elektronischen Steuereinheit des Nutzfahrzeugs implementiert ist, wobei eine Berechnung eines gleitenden Mittelwertes einer Emissionsspezies durchgeführt wird, wobei eine Vielzahl N von Akkumulatoren (ΣNOX) zur Akkumulierung von während der Fahrt des Nutzfahrzeugs erfassten Emissionswerten aus einem Eingangsvektor (NOXtp, NH3tp) verwendet wird, wobei mittels eines ersten Akkumulators (ΣNOX) eine Akkumulierung der Emissionswerte des

Eingangsvektors (NOXtp, NH3tp) ab dem Beginn einer Fahrt erfolgt, bis die durch das Nutzfahrzeug seit dem Beginn dieser Akkumulierung verrichtete Arbeit (W) einer vorgegebenen Referenzarbeit (W_ref) entspricht, wobei nach je einem N-tel der Referenzarbeit (W_ref) ein weiterer Akkumulator (ΣNOX) eine Akkumulierung der Emissionswerte des Eingangsvektors (NOXtp, NH3tp) durchführt, bis die durch das Nutzfahrzeug seit dem Beginn dieser Akkumulierung verrichtete Arbeit (W) der vorgegebenen Referenzarbeit (W_ref) entspricht, wobei die durch die Akkumulatoren (ΣNOX) kumulierten

Emissionswerte (NOX MAW) in einen Vektor (V) kategorisiert werden, der eine Anzahl von Elementen mit Emissionswerte-Bereichen (EWB) mit dazugehörigen Emissionswert-Häufigkeiten (EWH) aufweist, wobei auf den Vektor (V) ein Sortierprozess angewandt wird, um die hundertsten und neunzigsten Perzentilen (P90, P100) für jede Fahrt zu bestimmen.

## Beschreibung

Die Erfindung betrifft ein Verfahren zur Onboard-Überwachung von Emissionen in einem Nutzfahrzeug gemäß dem Oberbegriff des Anspruchs 1.

Die kontinuierliche Überwachung von Emissionen, insbesondere NOₓ, NH₃, und Feinstaub, während jeder Fahrt eines Nutzfahrzeugs ist ein notwendiges Erfordernis für die Einhaltung von Umwelt-Auflagen. Dieser Prozess, auch als Onboard-Monitoring bezeichnet, beinhaltet die Echtzeit-Messung und -Bewertung von Emissionen bei jeder Fahrt zwischen dem Motorstart und dem Abstellen des Motors.

Zur Einhaltung der gesetzlichen Vorgaben ist das Verfahren der Fenster des gleitenden Durchschnittswerts (Moving Average Windows) vorgeschrieben, welches die Berechnung von Emissionen basierend auf definierten Arbeitsreferenzen beinhaltet.

EP 3 803 076 B1 beschreibt ein Verfahren zur Bestimmung eines Referenzwertes für das Vorhandensein wenigstens einer Substanz in einem Abgasstrom eines Verbrennungsmotors, wobei die wenigstens eine Substanz einer Abgasbehandlung unterzogen wird, wobei die Abgasbehandlung je nach Referenzwert durchgeführt wird, wobei:
wenn der Verbrennungsmotor gestartet wird und das Starten des Verbrennungsmotors ein erstes Kriterium erfüllt:
Akkumulieren des Vorkommens der wenigstens einen Substanz stromabwärts der Abgasbehandlung in einem ersten Zeitraum durchgeführt wird, wobei das Kriterium ein Kriterium umfasst, anhand dessen bestimmt wird, ob der Start des Verbrennungsmotors als Kaltstart zu klassifizieren ist oder nicht, und wobei bestimmt wird, ob der Referenzwert anhand des akkumulierten Vorkommens der wenigstens einen Substanz neu zu bestimmen ist, und der Referenzwert neu bestimmt wird, wenn das akkumulierte Vorkommen der wenigstens einen Substanz einen ersten Grenzwert überschreitet.

Der Erfindung liegt die Aufgabe zu Grunde, ein neuartiges Verfahren zur Onboard-Überwachung von Emissionen in einem Nutzfahrzeug anzugeben.

Die Aufgabe wird erfindungsgemäß gelöst durch ein Verfahren zur Onboard-Überwachung von Emissionen in einem Nutzfahrzeug mit den Merkmalen des Anspruchs 1.

Es wird ein Verfahren zur Onboard-Überwachung von Emissionen in einem Nutzfahrzeug vorgeschlagen, wobei das Verfahren in einer elektronischen Steuereinheit des Nutzfahrzeugs implementiert ist, wobei eine Berechnung eines gleitenden Mittelwertes einer Emissionsspezies durchgeführt wird. Erfindungsgemäß wird eine Vielzahl N von Akkumulatoren zur Akkumulierung von während der Fahrt des Nutzfahrzeugs erfassten Emissionswerten aus einem Eingangsvektor verwendet, wobei mittels eines ersten Akkumulators eine Akkumulierung der Emissionswerte des Eingangsvektors ab dem Beginn einer Fahrt erfolgt, bis die durch das Nutzfahrzeug seit dem Beginn dieser Akkumulierung verrichtete Arbeit einer vorgegebenen Referenzarbeit entspricht, wobei nach je einem N-tel der Referenzarbeit ein weiterer Akkumulator eine Akkumulierung der Emissionswerte des Eingangsvektors durchführt, bis die durch das Nutzfahrzeug seit dem Beginn dieser Akkumulierung verrichtete Arbeit der vorgegebenen Referenzarbeit entspricht, wobei die durch die Akkumulatoren kumulierten Emissionswerte in einen Vektor kategorisiert werden, der eine Anzahl von Elementen mit Emissionswerte-Bereichen mit dazugehörigen Emissionswert-Häufigkeiten aufweist, wobei auf den Vektor ein Sortierprozess angewandt wird, um die hundertsten und neunzigsten Perzentilen für jede Fahrt zu bestimmen.

Die erfindungsgemäße Lösung ermöglicht die Abbildung von ISC (In Service Compliance) und Emissionsberechnung in einem Steuergerät mit möglicher Erfüllung neuer Abgas-Gesetzesvorgaben.

Ausführungsbeispiele der Erfindung werden im Folgenden anhand von Zeichnungen näher erläutert.

Dabei zeigen:
- Fig. 1:: eine schematische Ansicht eines Verfahrens zur Onboard-Überwachung von Emissionen in einem Nutzfahrzeug,
- Fig. 2:: eine schematische Ansicht eines kaskadierten Ansatzes im Vergleich mit dem zeitbasierten Ansatz, und
- Fig. 3:: eine schematische Ansicht eines Verfahrens zur Bestimmung von Perzentilen.

Einander entsprechende Teile sind in allen Figuren mit den gleichen Bezugszeichen versehen.

Gemäß der vorliegenden Erfindung wird ein Verfahren zur Onboard-Überwachung von Emissionen in einem Nutzfahrzeug vorgeschlagen. Das Verfahren kann in einer elektronischen Steuereinheit des Nutzfahrzeugs implementiert sein.

In dem Verfahren werden kaskadierte Akkumulatoren ΣNOX verwendet, um vom Nutzfahrzeug verrichtete Arbeit W vom Beginn der Fahrt an zu akkumulieren bis die verrichtete Arbeit W mit einer vorgegebenen Referenzarbeit W_ref übereinstimmt.

Die kaskadierten Akkumulatoren ΣNOX werden zusammen mit einem dynamischen Fenster-Beginn basierend auf akkumulierter Arbeit W anstelle fester Zeitintervalle verwendet.

Bei dem Verfahren werden Emissionswerte abgefragt, um Perzentile P100, P90 zu bestimmen, nachdem ein Fenster beendet wurde.

Die Perzentile P100, P90 werden kategorisiert und ein Sortierprozess darauf angewandt.

Das Verfahren stellt sicher, dass gesetzliche Vorgaben eingehalten werden und bietet wertvollen Einblick in die Emissions-Leistung eines Nutzfahrzeugs.

Gemäß der vorliegenden Erfindung erfolgt eine Echtzeit-Berechnung des gleitenden Mittelwertes einer Emissionsspezies mit anschließender statistischer Bestimmung des Perzentils P100, P90 aus der geschaffenen Datenreihe im Steuergerät.

Dabei sind kaskadierte Summationsblöcke zur Berechnung und Darstellung des gleitenden Mittelwertes vorgesehen.

Ferner erfolgt eine Abbildung der Häufigkeit und der Wertegröße über die Bildung eines Histogrammvektors mit anschließender Ermittlung der Perzentilgrößen.

Figur 1 ist eine schematische Ansicht eines Verfahrens zur Onboard-Überwachung von Emissionen in einem Nutzfahrzeug.

Gemäß der vorliegenden Erfindung, die als Software in einem Steuergerät eines Nutzfahrzeugs implementiert sein kann, wird mindestens ein Eingangsvektor NOXtp, NH3tp von

Emissionswerten verwendet, beispielsweise für Stickstoffoxid-Emissionen, die aus hinter einem Auspuff angeordneten Sensoren, beispielsweise NOx-Sensoren, gewonnen werden.

In einer Onboard-Überwachungs-Einheit OBM ist ein Berechnungsmodul 1 zur Berechnung eines gleitenden Mittelwerts NOX_MAW, NH3_MAW aus dem Eingangsvektor NOXtp, NH3tp angeordnet. Dem Berechnungsmodul 1 werden ferner ein Abgasmassenstrom MFR und eine aktuell von einem Motor des Nutzfahrzeugs erbrachte Leistung Pwr zugeführt. Ferner ist in der Onboard-Überwachungs-Einheit OBM ein Berechnungsmodul 2 zur Berechnung von Perzentilen P100, P90 aus dem gleitenden Mittelwert NOX_MAW, NH3_MAW und einem Zählerwert WdwCtr für eine Fensteranzahl angeordnet. Dabei werden über einen Sammelvektor mit einer Vielzahl von Stellen die Werte aus den einzelnen Fenstern mit den gleitenden Mittelwerten NOX_MAW, NH3_MAW aus dem Berechnungsmodul 1 einsortiert (von klein nach groß). Danach können die jeweiligen Perzentile bestimmt werden. Des Weiteren wird in dem Berechnungsmodul 2 ein kumulativer Emissionswert Cumul bestimmt (in mg/kWh), beispielsweise über zwei Summationsblöcke für die jeweilige Emissionsspecies und die geleistet Arbeit. Ferner ist in der Onboard-Überwachungs-Einheit OBM ein Berechnungsmodul 3 angeordnet. Dieses speichert nach dem Ausschalten der Zündung Z das Emissionsergebnis (mg/kWh) pro Fahrt in einem nichtflüchtigen Speicher (beispielsweise EEPROM). Hierfür wird ein Vektor verwendet, der beispielsweise zehn Stellen aufweisen kann, um die letzten zehn Fahrtergebnisse zu sichern. Mit Belegung der letzten Stelle wird das nächste Fahrtergebnis auf die erste Stelle geschrieben usw. Ferner ist in der Onboard-Überwachungs-Einheit OBM ein Modul 4 angeordnet, welches eine mögliche Emissionsüberschreitung aufnehmen und an andere Softwareinstanzen weitergeben kann.

Figur 1 stellt die Onboard-Überwachungs-Einheit OBM plakativ dar. Im weiteren Modul "Percentile/Cumulative" wird zum einen die Perzentile 100. und 90. bestimmt. Dabei wird über einen Sammelvektor mit 50 Stellen die Werte aus den einzelnen Fenstern (MAW Calculation) einsortiert (der Größe nach klein --> groß). Danach können die jew. Perzentile entsprechend bestimmt werden. Des Weiteren wird in dem Modul der kummulative Emissionswert bestimmt in mg/kWh über zwei Summationsblöcke für die jew. Species und die gel. Arbeit.

Infolge von Beschränkungen der Rechenleistung wird in der vorliegenden Erfindung vom standardisierten, zeitbasierten Ansatz abgewichen. Stattdessen wird ein neuer Ansatz mit einer Anzahl N von beispielsweise 20 kaskadierten Akkumulatoren ΣNOX vorgeschlagen.

Figur 2 ist eine schematische Ansicht des kaskadierten Ansatzes im Vergleich mit dem zeitbasierten Ansatz.

Beim bisherigen zeitbasierten Ansatz beginnt ein Akkumulator ΣNOX die Akkumulierung bei Beginn der Fahrt, beispielsweise beim Einschalten der Zündung Z, bis die verrichtete Arbeit W der Referenzarbeit W_ref entspricht, die typischerweise vom WHTC-Abgastestzyklus (World Harmonized Transient Cycle) für Nutzfahrzeuge abgeleitet ist. Bei Erreichen der Referenzarbeit W_ref wird eine neue Akkumulierung gestartet.

Beim erfindungsgemäßen Ansatz beginnt ein erster Akkumulator ΣNOX die Akkumulierung bei Beginn der Fahrt, beispielsweise beim Einschalten der Zündung Z, bis die verrichtete Arbeit W der Referenzarbeit W_ref entspricht, die typischerweise vom WHTC-Abgastestzyklus (World Harmonized Transient Cycle) für Nutzfahrzeuge abgeleitet ist. Bei Verwendung einer Anzahl N von Akkumulatoren ΣNOX kann nach je einem N-tel der Referenzarbeit W_ref ein neues Fenster durch einen weiteren Akkumulator ΣNOX gestartet werden. Im beispielhaft gezeigten Fall kann bei Verwendung einer Anzahl N von 20 Akkumulatoren ΣNOX nach je einem Zwanzigstel der Referenzarbeit W_ref ein neues Fenster durch einen weiteren Akkumulator ΣNOX gestartet werden. Dieser Ansatz stellt sicher, dass die Steuereinheit des Nutzfahrzeugs nicht mit Daten überschwemmt wird und reibungslos arbeitet. Sobald ein Fenster beendet ist, stellt es einen Wert MAW_value in mg/kWh oder g/kWh bereit.

Im unteren Bereich der Figur 2 ist ein Diagramm kumulierter Emissionswerte NOX MAW über der Zeit t dargestellt. Dabei zeigt die Kurve K1 die Werte für das erfindungsgemäße Verfahren und die Kurve K2 die Werte für das aus dem Stand der Technik bekannte, zeitbasierte Verfahren.

Diese Werte werden dann verwendet, um Perzentilen P90, P100 zu bestimmen.

Figur 3 ist eine schematische Ansicht des Verfahrens zur Bestimmung der Perzentilen P90, P100. Die kumulierten Emissionswerte NOX MAW werden in einen Vektor V kategorisiert, der eine Mehrzahl von Elementen aufweist. In dem Vektor V sind Emissionswerte-Bereiche EWB mit dazugehörigen Emissionswert-Häufigkeiten EWH gespeichert. Auf den Vektor V wird ein Sortierprozess angewandt, um die hundertsten Perzentilen P100 und neunzigsten Perzentilen P90 für jede Fahrt zu bestimmen. Die durch das erfindungsgemäße Verfahren gewonnenen Daten können zur In-Service-Compliance (ISC) in ISC-Diagrammen dargestellt und ausgegeben werden. Beispielsweise kann eine CDF (Cumulative distribution function) dargestellt werden. Dabei kann der Wert aus der Fenstermethode (MAW) normalverteilt mit Bestimmung der Perzentile nach dem Testlauf dargestellt werden. Ferner kann in einem Diagramm die Ablesung der Perzentile dargestellt, welche von einer Software "online" berechnet werden. Das ist ein wesentlicher Unterschied zur herkömmlichen Methodik (nach dem Test - post processing). Während die Software zu jedem Zeitpunkt einen Wert für die Perzentile bereithalten muss und das Fahrt-Ende nicht kennt, ist bei der gängigen Praxis die Grundgesamtheit der Messung bekannt.

Der erfindungsgemäße Ansatz bietet ein effizientes Mittel zur Überwachung von Emissionen bei optimiertem Einsatz von Rechenleistung, stellt die Übereinstimmung mit gesetzlichen Anforderungen sicher und bietet wertvollen Einblick in die Emissions-Leistung eines Nutzfahrzeugs.

Der erfindungsgemäße Ansatz kann insbesondere auch mit kommenden gesetzlichen Regelungen wie Euro 7 für Messungen im Betrieb zum Einsatz kommen.

### Bezugszeichenliste

- 1: Berechnungsmodul
- 2: Berechnungsmodul
- 3: Berechnungsmodul
- 4: Modul
- 100^{th} perc avg: 100. Perzentile (Mittelwert)
- 90^{th} perc avg: 90. Perzentile (Mittelwert)
- Cumul: kumulativer Emissionswert
- Cumul avg: Mittelwert der Kumulierung
- EWB: Emissionswert-Bereich
- EWH: Emisionswert-Häufigkeit
- K1, K2: Kurve
- MAW_value: Wert
- MFR: Abgasmassenstrom
- N: Anzahl, Vielzahl
- NOXtp, NH3tp: Eingangsvektoren
- NOX MAW, NH3_MAW: kumulierte Emissionswerte
- Pwr: Leistung
- P100: Perzentil
- P90: Perzentil
- OBM: Onboard-Überwachungs-Einheit
- t: Zeit
- W: Arbeit
- WdwCtr: Zähler für Fensteranzahl (gültig)
- W_ref: Referenzarbeit
- Z: Zündung
- ΣNOX: Akkumulator

## Patentansprüche

1. Verfahren zur Onboard-Überwachung von Emissionen in einem Nutzfahrzeug, wobei das Verfahren in einer elektronischen Steuereinheit des Nutzfahrzeugs implementiert ist, wobei eine Berechnung eines gleitenden Mittelwertes einer Emissionsspezies durchgeführt wird, **dadurch gekennzeichnet, dass** eine Vielzahl N von Akkumulatoren (ΣNOX) zur Akkumulierung von während der Fahrt des Nutzfahrzeugs erfassten Emissionswerten aus einem Eingangsvektor (NOXtp, NH3tp) verwendet wird, wobei mittels eines ersten Akkumulators (ΣNOX) eine Akkumulierung der Emissionswerte des Eingangsvektors (NOXtp, NH3tp) ab dem Beginn einer Fahrt erfolgt, bis die durch das Nutzfahrzeug seit dem Beginn dieser Akkumulierung verrichtete Arbeit (W) einer vorgegebenen Referenzarbeit (W_ref) entspricht, wobei nach je einem N-tel der Referenzarbeit (W_ref) ein weiterer Akkumulator (ΣNOX) eine Akkumulierung der Emissionswerte des Eingangsvektors (NOXtp, NH3tp) durchführt, bis die durch das Nutzfahrzeug seit dem Beginn dieser Akkumulierung verrichtete Arbeit (W) der vorgegebenen Referenzarbeit (W_ref) entspricht, wobei die durch die Akkumulatoren (ΣNOX) kumulierten Emissionswerte (NOX MAW) in einen Vektor (V) kategorisiert werden, der eine Anzahl von Elementen mit Emissionswerte-Bereichen (EWB) mit dazugehörigen Emissionswert-Häufigkeiten (EWH) aufweist, wobei auf den Vektor (V) ein Sortierprozess angewandt wird, um die hundertsten und neunzigsten Perzentilen (P90, P100) für jede Fahrt zu bestimmen.
